# FASCICULE DE BREVET EUROPEEN

(11) **EP 0 500 433 B1**
(45) Date de publication et mention de la délivrance du brevet: **27.12.1995**
(21) Numéro de dépôt: 92400404.7
(22) Date de dépôt: 14.02.1992
(51) Int. Cl.: B65H 65/00, B65H 67/08

(54) **Procédé et dispositif pour fixer l'extrémité du fil d'une bobine**
Verfahren und Vorrichtung zum Befestigen des Fadenendes einer Spule
Method and device for securing the yarn end of a bobbin

(43) Date de publication de la demande: 26.08.1992
(73) Titulaire: SUPERBA S.A., 68200 Mulhouse (FR)
(72) Inventeur: Dittly, Claude, F-68260 Kingersheim (FR)
(74) Mandataire: Schulz, Jean-Alain

(56) Documents cités:
- EP-A- 0 386 339
- DD-A- 79 245
- DE-C- 2 054 131
- FR-A- 2 059 167
- FR-A- 2 321 446
- US-A- 4 084 767
- PATENT ABSTRACTS OF JAPAN vol. 7, no. 179 (M-234)(1324) 9 Août 1983

## Description

La présente invention concerne un procédé pour fixer l'extrémité d'un fil d'une bobine.

L'invention vise également un dispositif pour la mise en oeuvre de ce procédé.

Les bobines de fils textiles sont formées automatiquement sur des bobinoirs.

A la sortie de ces bobinoirs, les bobines sont transportées en continu sur un convoyeur à bande, vers un poste de déchargement où un opérateur les décharge.

Après cette décharge, l'opérateur doit encore effectuer les opérations suivantes :
1) enrouler autour de la bobine, l'extrémité du fil qui s'est déroulé au cours du déplacement de la bobine sur le convoyeur à bande,
2) faire un noeud à cette extrémité du fil pour la fixer à la bobine et éviter le dévidage ultérieur de celle-ci,
3) ranger les bobines.

Par ailleurs, le repérage des bobines est actuellement réalisé au moyen d'étiquettes appliquées sur la face interne tubulaire des bobinots sur lesquels le fil est enroulé.

Toutefois, ces étiquettes sont peu visibles notamment de loin, de sorte qu'il est difficile de déceler une éventuelle erreur due à un mélange de bobines portant des fils de lots différents.

On connaît par le brevet DD-A-79 245, qui correspond au préambule des revendications 1 et 2, un procédé et un dispositif dans lesquels on crée une dépression à l'intérieur de la bobine, cette dépression étant suffisante pour aspirer l'extrémité non fixée du fil, tout en faisant tourner la bobine pour dérouler l'extrémité non fixée du fil pour que celle-ci puisse être suffisamment aspirée.

Un tel procédé a pour inconvénient de laisser une longue extrémité du fil libre à l'intérieur du bobinot et n'empêche pas le dévidage ultérieur.

On connaît également par le brevet DE-C-2 054 131 un procédé dans lequel on engage l'extrémité du fil dans un crochet, on introduit le crochet dans la bobine et on retire le crochet de la bobine. Or un tel procédé n'empêche pas le dévidage ultérieur du fil lorsqu'une force de traction est appliquée à son extrémité.

Le but de la présente invention est de remédier aux inconvénients ci-dessus, en créant un procédé et un dispositif qui permettent de fixer facilement et automatiquement l'extrémité du fil sur des bobines. Ce but est atteint par un procédé selon la revendication 1 et un dispositif selon la revendication 2.

L'extrémité du fil est ainsi retenue prisonnière entre les enroulements de fil de l'un des coins de la bobine. Ce procédé et ce dispositif permettent de fixer efficacement l'extrémité du fil à la bobine et d'éviter ainsi l'inconvénient lié à l'application d'une étiquette pour réaliser cette fixation.

Selon une version avantageuse de l'invention, la buse aspirante débouche sur la partie supérieure de la bobine et l'aiguille est placée près d'un coin supérieur de cette bobine.

De préférence, la buse comporte une fente d'aspiration parallèle à l'axe de la bobine et s'étendant sensiblement sur toute la longueur de celle-ci.

De ce fait, la buse est capable d'aspirer le fil vers son intérieur quelle que soit la position de l'extrémité du fil sur la bobine.

Selon une caractéristique préférée de l'invention, la buse est montée pivotante sur un axe parallèle à celui de la bobine entre la position où son ouverture d'aspiration est espacée de la bobine et la position où cette ouverture est sensiblement en contact avec la bobine.

Lors de la dernière position ci-dessus, la buse amène l'extrémité du fil en contact avec l'aiguille, ce qui permet au crochet de celui-ci de venir en prise avec le fil lors du déplacement de l'aiguille vers sa position initiale.

D'autres particularités et avantages de l'invention apparaîtront encore dans la description ci-dessous.

Aux dessins annexés donnés à titre d'exemples non limitatifs :
- la figure 1 est une vue d'une bobine de fil en position sur l'extrémité d'un tapis transporteur ;
- la figure 2 montre la bobine en position sur le dispositif selon l'invention,
- la figure 3 est une vue en bout de la bobine montrant la buse d'aspiration et l'extrémité du fil encore éloignée de la buse,
- la figure 4 est une vue analogue à la figure 3, l'extrémité du fil ayant été aspirée dans la buse,
- la figure 5 montre la buse d'aspiration en position dégagée de la bobine,
- la figure 6 montre la bobine dans le sens de sa longueur ainsi que l'aiguille qui a traversé un coin supérieur de la bobine,
- la figure 7 est une vue agrandie du coin supérieur de la bobine et de l'aiguille,
- la figure 8 est une vue en bout de la bobine, montrant une position ultérieure de la buse, du fil et de l'aiguille,
- la figure 9 est une autre vue de la bobine, montrant l'aiguille pendant son déplacement vers sa position initiale,
- la figure 10 est une vue montrant la fixation de l'extrémité du fil obtenue après retrait de l'aiguille,
- la figure 11 est une vue agrandie du coin de la bobine montrant la fixation de l'extrémité du fil dans les enroulements de fil.

On va d'abord décrire le dispositif pour la mise en oeuvre du procédé selon l'invention, puis on décrira ce procédé en même temps que le fonctionnement du dispositif.

Sur la figure 1, on voit une bobine 1 sortant d'un bobinoir où elle a été formée. L'extrémité 2 du fil de cette bobine 1 n'est pas fixée à cette dernière et pend lâchement sur l'un des côtés de la bobine.

De façon générale, le dispositif pour fixer l'extrémité 2 du fil à la bobine 1, comprend (voir figures 1 et 3)
des moyens 3 pour amener successivement des bobines 1 sur deux supports espacés 4, 5.

Dans la réalisation représentée sur la figure 1, les moyens 3 pour amener successivement des bobines 1 sur les deux supports espacés 4, 5 comprennent un convoyeur à bande supportant et déplaçant les bobines 1, dans le sens de l'axe X-X' de leur bobinot tubulaire.

Dans cet exemple, les deux supports espacés sont constitués par deux rouleaux rotatifs 4, 5 parallèles recevant chaque bobine suivant deux génératrices de celle-ci (voir figure 3).

Ces deux rouleaux rotatifs 4, 5 sont reliés ensemble par une courroie ou analogue pour pouvoir tourner dans le même sens autour de leurs axes respectifs. Cette courroie est entraînée par un moteur électrique muni d'un dispositif d'inversion du sens de la rotation, de sorte que les rouleaux 4, 5 peuvent tourner soit dans un sens soit dans le sens inverse, comme on le décrira plus en détail plus loin.

Ainsi, la bobine 1 arrive avec son extrémité de fil pendante 2 à l'extrémité du tapis transporteur 3 (voir figure 1), après quoi elle est placée sur deux rouleaux rotatifs 4, 5 permettant de faire tourner la bobine 1 autour de son axe X-X' (voir figures 2 et 3).

Le dispositif pour fixer l'extrémité 2 du fil à la bobine 1 comprend essentiellement :
- une buse aspirante 6 qui débouche à proximité de la bobine 1 (voir figures 3 et 4) ;
- des rouleaux 4, 5 pour faire tourner la bobine 1 pour amener l'extrémité du fil 2 en regard de la buse aspirante 6 ;
- un support 7 (voir figure 6) pour maintenir une aiguille 8 portant un crochet 9 à son extrémité à proximité d'un coin 10 de la bobine 1 suivant une direction D qui traverse les enroulements de fil du coin 10 (voir figure 7) et passe à proximité de la buse d'aspiration 6.

Le support 7 comprend des moyens tels qu'un actionneur hydraulique ou pneumatique pour déplacer l'aiguille 8 dans la direction D précitée et pour la ramener vers sa position initiale dégagée de la bobine 1.

Comme on le voit sur les figures 2 à 8, la buse aspirante 6 débouche sur la partie supérieure de la bobine 1 et l'aiguille 8 est placée près d'un coin supérieur 10 de cette bobine 1.

Par ailleurs, comme montré sur la figure 6, la buse 6 comporte une lente d'aspiration 11 parallèle à l'axe X-X' de la bobine 1 et s'étendant sensiblement sur toute la longueur de celle-ci.

De plus, la buse 6 est montée pivotante sur un axe Y-Y' parallèle à celui de la bobine 1 entre une position (voir figure 5) où son ouverture d'aspiration 11 est espacée de la bobine 1 et une position (voir figures 3, 4 et 8) où cette ouverture 11 est sensiblement en contact avec la bobine 1.

Comme montré sur les figures 6, 7 et 8, la direction D de déplacement de l'aiguille 8 passe légèrement sous l'extrémité du fil 2 maintenue dans la buse d'aspiration 6 lorsque celle-ci est espacée de la bobine 1.

De plus, on voit que le crochet 9 de l'aiguille 8 est orienté vers le haut.

Par ailleurs, lorsque l'ouverture 11 de la buse d'aspiration 6 est sensiblement en contact avec la bobine 1 (voir figure 8), l'extrémité du fil 2 maintenue dans cette buse 6 prend appui sur l'aiguille 8.

D'autre part, la buse d'aspiration 6 renferme un capteur 12 sensible à la présence de l'extrémité du fil 2 à l'intérieur de cette buse. Ce capteur 12 est adapté pour commander l'arrêt de la rotation de la bobine 1, dans les positions représentées sur les figures 4 à 6 et 8, 9.

En outre, le support 7 de l'aiguille 8 comprend des moyens (voir flèche F de la figure 9) pour faire tourner l'aiguille 8 d'un quart de tour sur son axe, lors du déplacement de celle-ci vers sa position initiale.

On va maintenant décrire le fonctionnement du dispositif ci-dessus.

Dans sa position initiale, la buse 6 est sensiblement en contact avec la partie supérieure de la bobine 1, comme indiqué sur la figure 3 et l'aiguille 8 est en retrait.

La bobine 1 étant en position sur les rouleaux 4, 5, on la fait tourner pour entraîner en rotation la bobine 1 (voir figure 3) pour rapprocher l'extrémité du fil 2 de la buse d'aspiration 6.

Lorsque l'extrémité du fil 2 arrive en regard de la buse 6, celle-ci l'aspire en son intérieur (voir figure 4). Le capteur 12 détecte la présence du fil 2 et commande l'arrêt de la rotation de la bobine 1 qui reste ainsi immobile pour la suite des opérations.

On fait ensuite pivoter (voir figure 5), à l'aide d'un actionneur non représenté, la buse 6 dans la position espacée de la bobine 1 représentée sur la figure 5, qui a pour effet de soulever l'extrémité du fil 2 de la bobine 1.

Dans une étape ultérieure (voir figure 6), on commande le déplacement de l'aiguille 8 vers un coin supérieur 10 de la bobine 1. L'aiguille 8 traverse le coin 10 et son crochet 9 fait saillie sur le dessus de la bobine, en passant sous le fil 2.

On commande alors le pivotement de la buse 6 (voir figure 8) vers la bobine 1, ce qui a pour effet d'appliquer le fil 2 sur l'aiguille 8.

On commande ensuite le déplacement de l'aiguille 8 vers sa position initiale (voir figure 9). Le crochet 9 de l'aiguille 8 vient en prise avec le fil 2 (voir figure 7). L'aiguille 8 tire par conséquent le fil vers l'arrière.

Avant que le fil 2 ne s'engage dans la bobine 1, on fait tourner l'aiguille 8 d'un quart de tour sur elle-même (voir flèche F sur la figure 9), ce qui permet de verrouiller le fil par rapport à l'aiguille 8.

Lors de sa course ultérieure, l'aiguille 8 tire le fil 2 entre les enroulements du fil dans le coin 10 de la bobine afin de le retenir prisonnier dans ce coin 10, comme montré sur les figures 10 et 11.

Le dispositif et le procédé que l'on vient de décrire permettent par conséquent de fixer efficacement l'extrémité du fil 2 à la bobine, sans l'utilisation d'une étiquette susceptible d'être arrachée lors des manipulations.

Bien entendu, les bobines peuvent faire l'objet ensuite d'un étiquetage ou d'un marquage n'ayant aucune fonction de fixation du fil.

La buse 6 pourrait comporter un doigt mobile dans la fente 11 pour déplacer le fil 2 vers l'aiguille 8.

Par ailleurs, le dispositif pourrait être complété par un dispositif pour couper automatiquement l'extrémité du fil 2 faisant saillie de la bobine et/ou par un dispositif pour réaliser un noeud dans ladite extrémité.

## Revendications

1. Procédé pour fixer l'extrémité d'un fil (2) enroulé en une bobine (1), dans lequel :
a) on place la bobine sur deux supports espacés (4, 5) recevant la bobine suivant deux génératrices de celle-ci ;
b) on crée une dépression au moyen d'une buse d'aspiration (6) sensiblement en contact avec la bobine (1), la dépression étant suffisante pour aspirer l'extrémité non fixée du fil (2) ;
c) on fait tourner la bobine (1) sur les supports espacés (4, 5) pour rapprocher l'extrémité du fil (2) de la buse d'aspiration (6) ; caractérisé en ce qu'après l'étape c),
- on commande l'arrêt de la rotation de la bobine (1) lorsqu'un capteur (12) détecte la présence du fil (2) dans la buse d'aspiration (6);
- on déplace la buse d'aspiration (6) dans une position espacée de la bobine (1) ;
- on enfonce une aiguille (8) munie à son extrémité d'un crochet (9) entre les enroulements de fil d'un coin (10) de la bobine, dans la direction de l'extrémité du fil (2) aspirée et transversalement à ladite extrémité du fil (2), ledit crochet (9) faisant saillie sur le dessus de la bobine, en passant sous le fil (2) ;
- on déplace la buse d'aspiration (6) vers la bobine (1) de manière à appliquer le fil (2) sur l'aiguille (8) et à engager l'extrémité du fil (2) dans le crochet (9) de l'aiguille (8) ; et
- on fait tourner l'aiguille (8) d'un quart de tour sur son axe et on retire l'aiguille (8) de la bobine pour engager l'extrémité du fil (2) entre les enroulements de fil dudit coin (10) de la bobine.

2. Dispositif pour la mise en oeuvre du procédé selon la revendication 1, comprenant :
- une buse d'aspiration (6) qui débouche à proximité d'une bobine (1) de fil ;
- deux supports espacés (4, 5) recevant la bobine (1) suivant deux génératrices de celle-ci et pouvant faire tourner la bobine (1) pour amener l'extrémité du fil (2) en regard de la buse d'aspiration (6) ; caractérisé par :
- un capteur (12) arrêtant la rotation de la bobine (1) lorsqu'il détecte la présence du fil (2) dans la buse d'aspiration (6);
- un support (7) pour maintenir une aiguille (8) portant un crochet (9) à son extrémité, à proximité d'un coin (10) de la bobine suivant une direction (D) qui traverse les enroulements de fil dudit coin (10) et passe à proximité de la buse d'aspiration (6), ledit support (7) comprenant des moyens pour déplacer l'aiguille (8) dans la direction précitée et pour la ramener vers sa position initiale, en ce que la buse d'aspiration est mobile entre une position où une ouverture d'aspiration (11) est espacée de la bobine et une position où cette ouverture d'aspiration (11) est sensiblement en contact avec la bobine, la direction (D) de déplacement de l'aiguille (8) passant légèrement sous l'extrémité du fil (2) maintenue dans la buse d'aspiration (6) lorsque celle-ci est espacée de la bobine (1) et le crochet (9) de l'aiguille (8) étant orienté vers le haut, en ce que l'extrémité du fil (2) maintenue dans la buse d'aspiration (6) prend appui sur l'aiguille (8) lorsque l'ouverture d'aspiration (11) de la buse d'aspiration (6) est sensiblement en contact avec la bobine (1) et en ce que le support (7) de l'aiguille (8) comprend des moyens pour faire tourner l'aiguille (8) d'un quart de tour sur son axe, lors du déplacement de celle-ci vers sa position initiale.

3. Dispositif conforme à la revendication 2, caractérisé en ce que la buse d'aspiration (6) débouche sur la partie supérieure de la bobine (1) et l'aiguille (8) est placée près d'un coin supérieur (10) de cette bobine (1).

4. Dispositif conforme à l'une des revendications 2 ou 3, caractérisé en ce que l'ouverture d'aspiration (11) est parallèle à l'axe (X-X') de la bobine et s'étend sensiblement sur toute la longueur de celle-ci.

5. Dispositif conforme à l'une des revendications 2 à 4, caractérisé en ce que la buse d'aspiration (6) est montée pivotante sur un axe (Y-Y') parallèle à celui de la bobine entre ladite position où l'ouverture d'aspiration (11) est espacée de la bobine et ladite position où cette ouverture d'aspiration (11) est sensiblement en contact avec la bobine.

## Claims

1. Method for fastening an end of a yarn (2), wound on a bobbin (1), wherein :
a) the bobbin is placed on two spaced supports (4, 5), receiving the bobbin along two generator-lines of this latter ;
b) a partial vacuum is created by means of a suction nozzle (6), substancially in contact with the bobbin (1), the partial vacuum being sufficient to suck the non-fastened yarn end ;
c) the bobbin (1) is caused to rotate on the spaced supports (4, 5), in order to bring the end of the yarn (2) to the suction nozzle characterized in that, after step (c),
- the rotation of the bobbin (1) is caused to stop when a detector (12) detects the presence of the yarn (2) in the suction nozzle (6)
- the suction nozzle (6) is caused to move in a position spaced from the bobbin (1)
- a needle (8) provided with an end-hook (9) is inserted in the yarn windings of a corner (10) of the bobbin in the direction of the end of the yarn (2) which is engaged in the nozzle and transversely to said yarn end, said hook (9) projecting from the top face of the bobbin by passing beneath the yarn (2)
- the suction nozzle (6) is caused to move towards the bobbin (1) to apply the yarn (2) against the needle (8) and to engage the end of the yarn (2) into the hook (9) of the needle (8) ; and
- the needle (8) is caused to rotate about its axis by one-quarter of a revolution and
- the needle (8) is withdrawn from the bobbin in order to engage the end of the yarn (2) between the yarn windings of said corner (10) of the bobbin.

2. Device for carrying out the method according to claim 1, comprising :
- a suction nozzle (6) which opens in proximity to a yarn bobbin (1) ;
- two spaced supports (4, 5) receiving the bobbin along two generator lines of this latter and capable of causing rotation of the bobbin (1) in order to bring the yarn end opposite to the suction nozzle (6), characterized by
- a detector (12) stopping the rotation of the bobbin (1) when it detects the presence of the yarn (2) in the suction nozzle (6)
- a support (7) so arranged that a needle (8) which carries an end hook (9) is maintained by said support in proximity to a corner (10) of the bobbin in a direction (D) which passes through the yarn windings of said corner (10) and passes in proximity to the suction nozzle (6), said support (7) being provided with means for displacing the needle (8) in the aforementioned direction and for returning it to its initial position, wherein the suction nozzle is movable between a position in which a suction opening (11) is spaced from the bobbin and a position in which said suction opening (11) is substancially in contact with the bobbin, wherein the direction (D) of displacement of the needle (8) passes slightly beneath the yarn (2) end maintained within the suction nozzle (6) when this latter is spaced from the bobbin (1), wherein the hook (9) of the needle (8) is oriented in the upward direction, in that, when the suction opening (11) of suction nozzle (6) is substantially in contact with the bobbin (1), the end of the yarn (2) which is maintained within said suction nozzle (6) is applied against the needle (8), and in that the support (7) of the needle (8) comprises means for causing the needle (8) to rotate about its axis by one-quarter of a revolution at the time of displacement of this needle towards its initial position.

3. Device according to claim 2, characterized in that the suction nozzle (6) opens on the top portion of the bobbin (1) and the needle (8) is placed near a top corner (10) of said bobbin.

4. Device according to claim 2 or 3, characterized in that the suction opening (11) is parallel to the axis (X-X') of the bobbin and extends substancially over the entire length of this latter.

5. Device according to any of claims 2-4, characterized in that the suction nozzle (6) is mounted so as to be capable of pivoting about an axis (Y-Y') parallel to that of the bobbin (1) between said position in which its suction opening (11) is spaced from the bobbin and said position in which said suction opening (11) is substancially in contact with the bobbin.

## Patentansprüche

1. Verfahren zum Befestigen des Endes eines auf einer Garnrolle (1) aufgewickelten Fadens (2), nach welchem
a) die Garnrolle auf zwei in einem bestimmten Abstand voneinander befindlichen Halterungen (4, 5) gelegt wird, wodurch die Garnrolle an ihrer Mantellinie auf diesen anliegt,
b) ein Unterdruck in einer Ansaugdüse (6) erzeugt wird, die weitgehend mit der Garnrolle (1) in Berührung ist, wobei der Unterdruck ausreichend groß ist, um das nicht befestigte Ende des Fadens (2) anzusaugen,
c) die Garnrolle (1) auf den in einem bestimmten Abstand voneinander befindlichen Halterungen (4, 5) gedreht wird, wodurch das Ende des Fadens (2) in die Nähe des Ansaugdüse (6) gebracht wird,
**dadurch gekennzeichnet, daß**, nach dem Verfahrenschritt c),
- die Drehung der Garnrolle (1) abgeschaltet wird, sobald ein Sensor (12) die Anwesenheit des Fadens (2) in der Ansaugdüse (6) erkennt,
- die Ansaugdüse (6) in eine von der Garnrolle (1) abgesetzte Stellung geschwenkt wird,
- eine an ihrem Ende mit einem Haken (9) versehene Nadel (8) zwischen den Fadenwicklungen an einem Rand (10) der Garnrolle (1) in Richtung des Endes des Fadens (2) eingeführt wird, wobei der Haken (9) über die Garnrolle (1) hinaussteht und unter dem Ende des Fadens (2) hindurchgeführt wird,
- die Ansaugdüse (6) so zur Garnrolle (1) hin geschwenkt wird, daß der Faden (2) auf der Nadel (8) aufliegt und das Ende des Fadens (2) in den Haken (9) der Nadel (8) eingeführt wird, und
- die Nadel (8) um eine Vierteldrehung um ihre Achse gedreht und wieder aus der Garnrolle (1) herausgezogen wird, wodurch das Ende des Fadens (2) zwischen den Fadenwicklungen am Rand (10) der Garnrolle (1) festgehalten wird.

2. Vorrichtung zur Anwendung des Verfahrens nach Patentanspruch 1 mit
- einer Ansaugdüse (6), deren Öffnung sich in der Nähe der Garnrolle (1) befindet,
- zwei in einem bestimmten Abstand voneinander befindlichen Halterungen (4, 5), wodurch die Garnrolle an ihrer Mantellinie auf diesen anliegt, sodaß sie die Garnrolle (1) in Drehung versetzen können, um das Ende des Fadens (2) vor die Öffnung der Ansaugdüse (6) zu bringen,
**gekennzeichnet durch**
- einen Sensor (12) durch den die Drehung der Garnrolle (1) unterbrochen werden kann, sobald er die Anwesenheit des Fadens (2) in der Ansaugdüse (6) erkennt,
- eine Halterung (7) zum Festhalten einer an ihrem Ende mit einem Haken (9) versehenen Nadel (8) in der Nähe eines Randes (10) der Garnrolle (1) in einer Richtung (D), die die Fadenwicklungen am Rand (10) durchquert und in der Nähe der Ansaugdüse (6) liegt, wobei die Halterung (7) Mittel zum Verlagern der Nadel (8) in der Richtung (D) und zum Zurückziehen der Nadel in die Ausgangsstellung besitzt, sowie dadurch, daß die Ansaugdüse (6) zwischen einer Stellung, in der ihre Ansaugöffnung (11) weiter von der Garnrolle entfernt ist und einer Stellung, in der die Ansaugöffnung (11) praktisch die Garnrolle berührt, schwenkbar ist, wobei die Richtung (D) zum Verlagern der Nadel (8) leicht unter dem Ende des in der Ansaugdüse (6) festgehaltenen Fadens (2) hindurchführt, wenn deren Ansaugöffnung (11) weiter von der Garnrolle (1) entfernt ist und der Haken (9) nach oben gerichtet ist, und dadurch, daß das in der Ansaugdüse (6) festgehaltene Ende des Fadens (2) an der Nadel (8) anliegt, wenn die Ansaugöffnung (11) der Ansaugdüse praktisch die Garnrolle (1) berührt, sowie dadurch, daß die Halterung (7) der Nadel (8) Mittel zum Drehen der Nadel (8) um eine Vierteldrehung um ihre eigene Achse besitzt, während diese in ihre Ausgangslage zurückgezogen wird.

3. Vorrichtung nach Patentanspruch 2, dadurch gekennzeichnet, daß die Öffnung der Ansaugdüse (6) auf der oberen Seite der Garnrolle (1) liegt und die Nadel (8) in der Nähe des oberen Randes (10) der Garnrolle (1) angebracht ist.

4. Vorrichtung nach Patentanspruch 2 oder 3, dadurch gekennzeichnet, daß die Ansaugöffnung (11) parallel zur Achse X-X' der Garnrolle (1) verläuft und weitgehend dieselbe Länge wie diese hat.

5. Vorrichtung nach Patentanspruch 2, 3 oder 4, dadurch gekennzeichnet, daß die Ansaugdüse (6) um eine parallel zur Achse X-X' der Garnrolle (1) verlaufende Achse Y-Y' schwenkbar ist und der Schwenkbereich zwischen der Stellung, in der die Ansaugöffnung (11) weiter von der Garnrolle entfernt ist und der Stellung, in der sie praktisch die Garnrolle berührt, liegt.
